# EUROPÄISCHE PATENTSCHRIFT

(11) **EP 3 714 104 B1**
(45) Veröffentlichungstag und Bekanntmachung des Hinweises auf die Patenterteilung: **22.12.2021**
(21) Anmeldenummer: 18786691.8
(22) Anmeldetag: 01.10.2018
(51) Int. Cl.: E01F 13/02, D04B 21/10

(54) **WARN-SCHUTZZAUN**
PROTECTIVE WARNING FENCE
BARRIÈRE DE PROTECTION ET D'ALERTE

(30) Priorität: 20.11.2017 DE 102017127321
(43) Veröffentlichungstag der Anmeldung: 30.09.2020
(73) Patentinhaber: Karatzis S.A. Industrial & Hotelier Enterprises, 70010 Heraklion (GR)
(72) Erfinder: KARATZIS, Antonios, 714 09 Heraklion (GR)
(74) Vertreter: Karakatsanis, Georgios
(86) Internationale Anmeldenummer: PCT/EP2018/076691
(87) Internationale Veröffentlichungsnummer: WO 2019/096483

(56) Entgegenhaltungen:
- EP-B1- 1 851 385
- WO-A1-2004/020721
- DE-A1-102016 125 601
- DE-U1-202016 105 662

## Beschreibung

Die vorliegende Erfindung bezieht sich auf einen Warn-Schutzzaun für präventiven Schutz von Straßenarbeiten, Bauarbeiten und/oder Erdarbeiten gemäß dem Oberbegriff des Patentanspruchs 1.

Warn-Schutzzäune für präventiven Schutz von Straßenarbeiten, Bauarbeiten und/oder Erdarbeiten sind aus dem Stand der Technik bekannt. Aus der EP 1 851 385 B1 der Anmelderin geht ein Warn-Schutzzaun aus einem Netz mit Fransen (auch Kettfäden genannt) und Schussfäden, die untereinander verwebt sind und retroreflektiven Elementen hervor, wobei die retroreflektiven Elemente Streifen sind. Bei dem bekannten Warn-Schutzzaun ist vorgesehen, dass die Fasern aus Polyolefinen, vorzugweise aus Polyethylen gefertigt sind oder dieses aufweisen, wobei die retroreflektiven Elemente mittels mindestens eines Schussfadens auf das Netz gewebt sind, wobei der zumindest eine Faden auf die retroreflektiven Elemente in Zick-Zack-Form gewebt ist. Hierbei sind die Fransen jeweils aus einem Faden gebildet.

Die Fransen verlaufen in Laufrichtung der Maschine, mittels der der Warn-Schutzzaun hergestellt wird, die in der Regel als Raschelmaschine ausgeführt ist, wobei die Schussfäden, welche zur Bildung des Schutzzauns die Fransen miteinander verbinden, vertikal zur Laufrichtung der Maschine und somit vertikal zu den Fransen verlaufen.

Derartige Warn-Schutzzäune werden in der Regel bei allen Wetterbedingungen eingesetzt. In nachteiliger Weise kann sich jedoch bei ungünstigen Wetterbedingungen, wie beispielsweise bei schwerem Schneefall oder bei stürmischem Wind, deren Festigkeit als nicht ausreichend erweisen; diese Warn-Schutzzäune werden vorwiegend mittels Metallsäulen oder Metallstäben, die mit den äußeren Seiten und Bereichen zwischen den äußeren Seiten der Warn-Schutzzäune verbunden sind, befestigt. Durch diese Befestigungsmethode können bei ungünstigen Wetterbedingungen sich die Bruchfestigkeit und die Reißfestigkeit der äußeren Fransen als nicht ausreichend erweisen, so dass diese nach einiger Zeit abbrechen bzw. reißen.

Der vorliegenden Erfindung liegt die Aufgabe zugrunde, einen Warn-Schutzzaun für präventiven Schutz von Straßenarbeiten, Bauarbeiten und/oder Erdarbeiten anzugeben, welche auch ungünstigen Wetterbedingungen ausgesetzt eine höhere Reißfestigkeit aufweist.

Diese Aufgabe wird durch die Merkmale des Patentanspruchs 1 gelöst. Weitere erfindungsgemäße Ausgestaltungen und Vorteile gehen aus den Unteransprüchen hervor.

Demnach wird ein Warn- Schutzzaun für präventiven Schutz von Straßenarbeiten, Bauarbeiten und/oder Erdarbeiten, aus einem Netz mit Fransen und Schussfäden, die untereinander verwebt sind und retroreflektiven Elementen vorgeschlagen, wobei die retroreflektiven Elemente Streifen sind, die Fransen und Schussfäden aus einem Polyolefin gefertigt sind oder dieses aufweisen, wobei die retroreflektiven Elemente mittels mindestens eines Schussfadens auf das Netz gewebt sind und wobei der zumindest eine Schussfaden auf die retroreflektiven Elemente in Zick-Zack-Form gewebt ist.

Gemäß der Erfindung ist vorgesehen, dass zumindest die äußeren Fransen, d.h. die Fransen, die mittels vertikal zu den Fransen verlaufenden Schussfäden nur mit einer weiteren Franse zur Bildung des Warn-Schutzzauns verbunden sind, jeweils aus zwei oder mehreren Fäden gebildet sind. Die übrigen Fransen sind mittels vertikal zu den Fransen verlaufenden Schussfäden jeweils mit zwei Fransen zur Bildung des Warn-Schutzzauns verbunden.

Hierbei werden die Lochnadeln der aus dem Stand der Technik bekannten Maschinen zur Herstellung des Warn-Schutzzauns derart ausgeführt, dass mehrere Fäden, beispielsweise zwei oder drei hindurchgeführt werden können.

Alternativ oder zusätzlich können zumindest die äußeren Fransen jeweils zwei oder mehrere Teilfransen umfassen, die mittels zumindest eines in Zick-Zack Form verlaufenden Schussfadens derart miteinander verbunden sind, dass die Teilfransen unmittelbar benachbart parallel zueinander verlaufen. Bei Fransen mit zwei Teilfransen werden die Teilfransen mittels zumindest eines Schussfadens paarweise miteinander verknüpft.

Im Rahmen einer ersten Ausgestaltung der Erfindung sind zumindest die äußeren Fransen jeweils aus zwei oder mehreren Fäden gebildet, wobei erfindungsgemäß zumindest die äußeren Fransen jeweils zwei Teilfransen umfassen, die mittels zumindest eines in Zick-Zack Form verlaufenden Schussfadens derart miteinander verbunden sind, dass sie unmittelbar benachbart parallel zueinander verlaufen.

Im Rahmen der Erfindung sind die Teilfransen jeweils aus zwei oder mehr Fäden gebildet ; ferner sind bevorzugt die übrigen Fransen als Fransen umfassend jeweils zwei Teilfransen ausgeführt, wobei die Teilfransen jeweils aus einem Faden gebildet sind.

Die Fransen und die Schussfäden können aus Polyolefinen, vorzugweise aus Polyethylen gefertigt sein oder dieses aufweisen. Insbesondere können die Fransen und Schussfäden vorzugsweise aus Polyethylen hoher Dichte (HDPE) und/oder aus einem gedehnten HDPE Polyethylen-Film gefertigt sein oder dieses aufweisen.

Gemäß der Erfindung können die retroreflektiven Elemente parallel oder vertikal zu den Fransen angeordnet sein, wobei deren Anzahl frei wählbar ist; die retroreflektiven Elemente können in den Warn-Schutzzaun eingebettet sein. Die Breite der als Streifen ausgeführten retroreflektiven Elemente ist vorzugsweise zwischen 1 und 1000mm.

Durch die erfindungsgemäße Konzeption wird ein Warn-Schutzzaun für präventiven Schutz von Straßenarbeiten, Bauarbeiten und/oder Erdarbeiten zur Verfügung gestellt, welcher durch die hohe gewährleistete Bruch- und Reißfestigkeit zumindest der äußeren Fransen eine sehr hohe Haltbarkeit und Festigkeit auch bei ungünstigen Wetterbedingungen aufweist. Ein erfindungsgemäßer Warn-Schutzzaun kann beliebig viele retroreflektive Elemente haben und eine Breite, d.h. einen Abstand zwischen den zwei äußeren Fransen zwischen z.B. 0,4 m bis 3 m aufweisen.

Die Farbgestaltung des Warn-Schutzzauns kann beliebig sein, wobei der Warn-Schutzzaun eine oder mehrere Farben aufweisen kann. Die Farbkombination der retroreflektiven Elemente und der Fransen- und Schussfäden kann frei gewählt werden.

Die Erfindung wird im Folgenden anhand der beigefügten Figuren beispielhaft näher erläutert. Es zeigen:
Figur 1: eine Ansicht einer Ausgestaltung eines Warn-Schutzzauns gemäß der Erfindung; und
Figur 2: eine Detailansicht des linken oberen Teils des in Figur 1 gezeigten Warn-Schutzzauns.

Gemäß der Erfindung und bezugnehmend auf die beigefügten Figuren wird ein Warn-Schutzzaun aus einem Netz mit aus einem Polyolefin gefertigten sind oder dieses aufweisenden Fransen 1 und Schussfäden 2, die untereinander verwebt sind und als Streifen ausgeführten retroreflektiven Elementen 3 vorgeschlagen, wobei die retroreflektiven Elemente 3 mittels mindestens eines in Zick-Zack Form verlaufenden Schussfadens 4 auf das Netz gewebt sind.

Gemäß der Erfindung und bezugnehmend auf die beigefügten Figuren ist vorgesehen, dass zumindest die äußeren Fransen 1 jeweils aus zwei oder mehreren Fäden gebildet sind und/oder dass zumindest die äußeren Fransen 1 jeweils zwei oder mehrere Teilfransen umfassen d.h. aus zumindest zwei Teilfransen gebildet sind, die mittels zumindest eines in Zick-Zack Form verlaufenden Schussfadens derart miteinander verbunden sind, dass sie unmittelbar benachbart parallel zueinander verlaufen.

Bei dem in Figuren 1 und 2 gezeigten Ausführungsbeispiel sind die äußeren Fransen 1 als Fransen ausgeführt, die jeweils zwei Teilfransen 11, 12, umfassen, welche mittels eines in Zick-Zack Form verlaufenden Schussfadens 5 derart miteinander verbunden sind, dass sie unmittelbar benachbart parallel zueinander verlaufen, wobei die Teilfransen 11, 12 einer äußeren Franse 1 jeweils aus zwei Fäden 31, 32 gebildet sind; wie aus den Figuren ersichtlich sind die übrigen Fransen 1' als Fransen ausgeführt, die jeweils zwei Teilfransen 11, 12, umfassen, wobei die zwei Teilfransen 11, 12 dieser Fransen 1 jeweils aus einem Faden 31 gebildet sind.

## Patentansprüche

1. Warn-Schutzzaun für präventiven Schutz von Straßenarbeiten, Bauarbeiten und/oder Erdarbeiten, aus einem Netz mit Fransen (1, 1') und Schussfäden (2), die untereinander verwebt sind und retroreflektiven Elementen (3), wobei die retroreflektiven Elemente (3) Streifen sind, wobei die Fransen und Schussfäden (1, 1', 2) aus einem Polyolefin gefertigt sind oder dieses aufweisen, wobei die retroreflektiven Elemente (3) mittels mindestens eines weiteren Schussfadens (4) auf das Netz gewebt sind, wobei der zumindest eine weitere Schussfaden (4) auf die retroreflektiven Elemente (3) in Zick-Zack-Form gewebt ist, **dadurch gekennzeichnet, dass** zumindest die äußeren Fransen (1) jeweils zwei Teilfransen (11, 12) umfassen, die paarweise mittels zumindest eines in Zick-Zack Form verlaufenden noch weiteren Schussfadens (5) derart miteinander verbunden sind, dass sie unmittelbar benachbart parallel zueinander verlaufen, wobei die Teilfransen (11, 12) jeweils aus zumindest zwei Fäden (31, 32) gebildet sind.

2. Warn-Schutzzaun nach Anspruch 1, **dadurch gekennzeichnet, dass** die übrigen Fransen (1') jeweils zwei Teilfransen (11, 12) umfassen, die paarweise mittels zumindest eines weiteren, in Zick-Zack Form verlaufenden Schussfadens (5) derart miteinander verbunden sind, dass sie unmittelbar benachbart parallel zueinander verlaufen, wobei die Teilfransen (11, 12) der übrigen Fransen (1') jeweils aus einem Faden (31) gebildet sind.

3. Warn-Schutzzaun gemäß einem der vorhergehenden Ansprüche, **dadurch gekennzeichnet, dass** die Fransen und Schussfäden (1, 1', 2) aus Polyethylen gefertigt sind oder dieses aufweisen.

4. Warn-Schutzzaun nach Anspruch 3, **dadurch gekennzeichnet, dass** die Fransen und Schussfäden (1, 1', 2) aus Polyethylen hoher Dichte (HDPE) und/oder aus einem vorgedehnten Polyethylen-Film gefertigt sind oder dieses aufweisen.

5. Warn-Schutzzaun nach einem der vorangehenden Ansprüche, **dadurch gekennzeichnet, dass** die retroreflektiven Elemente (3) parallel oder vertikal zu den Fransen (1, 1') angeordnet sind.

6. Warn-Schutzzaun nach einem der vorangehenden Ansprüche, **dadurch gekennzeichnet, dass** die retroreflektiven Elemente (3) in den Schutzzaun eingebettet sind.

7. Warn-Schutzzaun nach einem der vorangehenden Ansprüche, **dadurch gekennzeichnet, dass** die Farbe oder Farbkombination der retroreflektiven Elemente (3) und der Fransen und Schussfäden (1, 1', 2) frei gewählt wird.

8. Warn-Schutzzaun nach einem der vorangehenden Ansprüche, **dadurch gekennzeichnet, dass** er beliebig viele retroreflektive Elemente (3) und eine Breite zwischen 0,4 m bis 3 m aufweist.

## Claims

1. A protective warning fence for preventative protection of road work, construction work, and/or excavation work, consisting of a lattice having fringes (1, 1') and weft threads (2), which are interwoven, and retroreflective elements (3), wherein the retroreflective elements (3) are strips, wherein the fringes and weft threads (1, 1', 2) are made of or comprise a polyolefin, wherein the retroreflective elements (3) are woven onto the lattice by means of at least one further weft thread (4), wherein the at least one further weft thread (4) is woven onto the retroreflective elements (3) in a zig-zag-shaped manner, **characterized in that** at least the outer fringes (1) comprise in each case two sub-fringes (11, 12) which are connected to one another in pairs by means of yet at least one further weft thread (5) running in a zig-zag-shaped manner such that they run directly adjacent and parallel to one another, wherein the sub-fringes (11, 12) are each formed from at least two threads (31, 32).

2. The protective warning fence according to claim 1, **characterized in that** the remaining fringes (1') each comprise two sub-fringes (11, 12) which are connected to one another in pairs by means of at least one further weft thread (5) running in a zig-zag-shaped manner such that they run directly adjacent and parallel to one another, wherein the sub-fringes (11, 12) of the remaining fringes (1') are each formed from one thread (31) .

3. The protective warning fence according to any one of the proceeding claims, **characterized in that** the fringes and weft threads (1, 1', 2) are made of or comprise polyethylene.

4. The protective warning fence according to claim 3, **characterized in that** the fringes and weft threads (1, 1', 2) are made of or comprise high density polyethylene (HDPE) and/or a pre-stretched polyethylene film.

5. The protective warning fence according to any one of the preceding claims, **characterized in that** the retroreflective elements (3) are arranged parallel or vertical to the fringes (1, 1').

6. The protective warning fence according to any one of the preceding claims, **characterized in that** the retroreflective elements (3) are embedded in the protective fence.

7. The protective warning fence according to any one of the preceding claims, **characterized in that** the color or color combination of the retroreflective elements (3) and the fringes and weft threads (1, 1', 2) is freely selected.

8. The protective warning fence according to any one of the preceding claims, **characterized in that** it has any number of retroreflective elements (3) and a width between 0.4 m to 3 m.

## Revendications

1. Clôture de protection d'avertissement pour la protection de travaux routiers, de chantiers ou de terrassements, constituée d'un filet avec des franges (1, 1') et des fils de trame (2) tissés entre eux et des éléments rétroréfléchissants (3), dans laquelle les éléments rétroréfléchissants (3) sont des bandes, dans laquelle les franges et les fils de trame (1, 1', 2) sont réalisés à partir d'une polyoléfine ou présentent celle-ci, dans laquelle les éléments rétroréfléchissants (3) sont tissés sur le filet au moyen d'au moins un fil de trame supplémentaire (4), dans laquelle l'au moins un fil de trame supplémentaire (4) est tissé en forme de zig-zag sur les éléments rétroréfléchissants (3), **caractérisée en ce qu'**au moins les franges extérieures (1) comportent respectivement deux franges partielles (11, 12), lesquelles sont reliées entre elles par paires au moyen d'au moins encore un fil de trame supplémentaire (5) s'étendant en forme de zig-zag, de telle façon que celles-ci s'étendent parallèlement les unes aux autres de manière immédiatement adjacente, les franges partielles (11, 12) étant constituées respectivement d'au moins deux fils (31, 32).

2. Clôture de protection d'avertissement selon la revendication 1, **caractérisée en ce que** les autres franges (1') comportent respectivement deux franges partielles (11, 12), lesquelles sont reliées entre elles par paires au moyen d'au moins encore un fil de trame supplémentaire (5) s'étendant en forme de zig-zag, de telle façon que celles-ci s'étendent parallèlement les unes aux autres de manière immédiatement adjacente, les franges partielles (11, 12) des autres franges (1') étant constituées respectivement d'un fil (31).

3. Clôture de protection d'avertissement selon l'une des revendications précédentes, **caractérisée en ce que** les franges et les fils de trame (1, 1', 2) sont réalisés en polyéthylène ou présentent celui-ci.

4. Clôture de protection d'avertissement selon la revendication 3, **caractérisée en ce que** les franges et les fils de trame (1, 1', 2) sont réalisés en polyéthylène à haute densité (HDPE) et/ou à partir d'un film de polyéthylène préétiré ou présentent celui-ci.

5. Clôture de protection d'avertissement selon l'une des revendications précédentes, **caractérisée en ce que** les éléments rétroréfléchissants (3) sont disposés parallèlement ou verticalement aux franges (1, 1').

6. Clôture de protection d'avertissement selon l'une des revendications précédentes, **caractérisée en ce que** les éléments rétroréfléchissants (3) sont incorporés dans la clôture de protection.

7. Clôture de protection d'avertissement selon l'une des revendications précédentes, **caractérisée en ce que** la couleur ou la combinaison de couleurs des éléments rétroréfléchissants (3) et des franges et des fils de trame (1, 1', 2) est choisie librement.

8. Clôture de protection d'avertissement selon l'une des revendications précédentes, **caractérisée en ce que** celle-ci présente autant d'éléments rétroréfléchissants (3) que souhaité et une largeur comprise entre 0,4 m et 3 m.
